# EUROPÄISCHE PATENTSCHRIFT

(11) **EP 1 526 996 B1**
(45) Veröffentlichungstag und Bekanntmachung des Hinweises auf die Patenterteilung: **11.01.2006**
(21) Anmeldenummer: 03783819.0
(22) Anmeldetag: 31.07.2003
(51) Int. Cl.: B61L 5/10

(54) **ENDLAGENPRÜFEINRICHTUNG FÜR BEWEGLICHE WEICHENTEILE**
FINAL POSITION VERIFYING DEVICE FOR MOVABLE POINT SWITCH PARTS
DISPOSITIF DE VERIFICATION DE POSITION FINALE DE PARTIES D'AIGUILLAGE MOBILES

(30) Priorität: 07.08.2002 AT 11962002
(43) Veröffentlichungstag der Anmeldung: 04.05.2005
(73) Patentinhaber: VAE EISENBAHNSYSTEME GMBH, 8740 Zeltweg (AT); VAE GmbH, 1010 Wien (AT)
(72) Erfinder: SCHNEDL, Karl, A-8720 Knittelfeld (AT); LASSACHER, Armin, A-8850 Murau (AT)
(74) Vertreter: Haffner, Thomas M.
(86) Internationale Anmeldenummer: PCT/AT2003/000218
(87) Internationale Veröffentlichungsnummer: WO 2004/014710

(56) Entgegenhaltungen:
- WO-A-00/73119
- WO-A-01/15955
- DE-A- 3 115 943
- US-A- 5 669 587

## Beschreibung

Die Erfindung betrifft eine Endlagenprüfeinrichtung für bewegliche Weichenteile mit einem Prüfergestänge und einem Prüfergehäuse, in welches das Prüfergestänge eingeführt ist und in welchem wenigstens ein Detektor zur Erfassung einer Endlage des Prüfergestänges angeordnet ist.

Stellvorrichtungen für bewegliche Weichenteile, wie insbesondere Zungenschienen oder bewegliche Herzstücke, welche mit einer Endlangprüfeinrichtung versehen sind, sind als zum Stand der Technik gehörend allgemein bekannt. Bei den bekannten Stellvorrichtungen erfolgt die mechanische Umstellung des beweglichen Weichenteiles mit Hilfe eines elektrischen oder hydraulischen Weichenantriebes, wobei neben dem Weichenantrieb eine gesonderte oder in diesen integrierte Verschlusseinrichtung sowie jedenfalls eine gesonderte Endlagenprüfeinrichtung vorgesehen ist. Derartige Endlagenprüfeinrichtungen dienen dazu, bei Weichen den aktuellen Zustand der Weiche mechanisch abzutasten und ein Prüfsignal zu erzeugen, anhand dessen zuverlässig festgestellt werden kann, ob die Weiche korrekt umgestellt wurde und ob sich die anliegende und die abliegende Zunge in ihrer jeweiligen korrekten Endlage befinden. Die Endlagenprüfeinrichtung weist ein Prüfergestänge auf, welches sich im wesentlichen quer zur Schienenlängsrichtung erstreckt und welches beim Umstellen der Weiche in Längsrichtung des Gestänges verschoben wird. Die Positionen der Prüferstangen werden mit Hilfe von elektromechanischen Wandlern erfasst, beispielsweise in der Form von Endschaltern bzw. Zungenprüfkontakten, welche in einem zumeist seitlich der Weiche auf einer Schwelle montierten Gehäuse angeordnet sind.

Neben der Ausführung als gesonderte Einrichtung wurde der Endlagenprüfer aber auch bereits in ein gemeinsames Gehäuse mit dem Verstellantrieb integriert, wie es beispielsweise aus der DE 1755105 oder der WO 00/73119 A1 bekannt ist. Eine andere Ausführung ist aus der DE 29917829 U1 bekannt geworden, bei welcher eine durchgehende Prüferstange vorgesehen ist, deren beiden Stangenteile unter Zwischenschaltung eines Federelementes teleskopartig ineinander geführt sind. Die Endlagenkontaktschalter sind hierbei als starr mit der Prüferstange verbundene Schaltfinger ausgebildet, welche mit Nährungsschaltern zusammenwirken. Alternativ dazu sind Lösungen bekannt, bei welchen an der Prüferstange Nuten ausgebildet sind, in welche Schalthebel eingreifen und auf diese Art und Weise den Endlagenschalter auslösen können. Als Beispiel wird hierzu die US 5,669,587 angeführt.

Den bekannten Endlagenprüfeinrichtung ist jedoch gemeinsam, dass deren Funktionstüchtigkeit von einer Reihe von externen Faktoren abhängt, welche nicht unmittelbar beeinflussbar sind. So können sich beispielsweise die beim Überfahren der Weiche ergebenden Vibrationen des beweglichen Weichenteiles auf das Prüfergestänge übertragen und zu Fehlfunktionen bzw. Fehlauslösungen der Endlagenkontaktschalter führen. Ebenso können sich durch Veränderung der Anschlussmasse, wie beispielsweise thermische Ausdehnungen der Zungenschiene, mechanische Spannungen in dem Prüfergestänge oder sogar Verbiegungen ergeben, welche zu einem Verklemmen oder Verkanten des Prüfergestänges oder zumindest zu einer höheren Reibung zwischen Prüferstange und Prüfergehäuse führen, welche die korrekte Funktionsweise des Endlagenprüfers stark beeinträchtigen.

Die vorliegende Erfindung zielt nun darauf ab, eine Endlagenprüfeinrichtung zu schaffen, welche unabhängig von äußeren Einflüssen zuverlässige Schaltsignale liefert, wobei eine exakte Anpassung an den jeweiligen Verstellhub des beweglichen Weichenteiles vorgenommen werden kann und bereits geringfügige Abweichungen von der Endlage dazu führen, dass der Endlagenschalter nicht betätigt wird. Darüber hinaus soll die Endlagenprüfeinrichtung kompakt aufgebaut sein und insbesondere Einbaumaße aufweisen, welche einen Einbau in eine Trogschwelle erlauben.

Zur Lösung dieser Aufgabe ist die erfindungsgemäße Endlagenprüfeinrichtung im wesentlichen derart ausgebildet, dass das Prüfergestänge an den beweglichen Weichenteil in einer quer zur Schienenlängsrichtung liegenden Vertikalebene schwenkbar angeschlossen ist und dass das Prüfergestänge wenigstens eine Stange mit kreisrundem Querschnitt umfasst, welche Stange in ihrem dichtend in das Prüfergehäuse eintauchenden Bereich an ihrem Umfang wenigstens eine Schaltflanke trägt, welche mit einem Schalterkontakt zusammenwirkt. Dadurch, dass das Prüfergestänge an dem beweglichen Weichenteil in einer quer zur Schienenlängsrichtung liegenden Vertikalebene schwenkbar angeschlossen ist, wobei die schwenkbare Lagerung vorzugsweise unter Verwendung elastischer Verbindungsglieder und/oder balliger Lager vorgenommen ist, werden Vibrationen der Zungenschiene bzw. des beweglichen Herzstückes ausgeglichen und somit nicht an die Prüferstange weitergeleitet. Eine Betätigung der Endlagenschalter ausschließlich aufgrund derartiger Vibrationen ist somit ausgeschlossen, sodass die Zuverlässigkeit der Prüfeinrichtung erhöht werden kann. Darüber hinaus wirken auf die beweglichen Teile während des Überfahrens der Weiche Kippmomente, welche ebenfalls durch die Schwenkbarkeit des Prüfergestänges um eine im wesentlichen in Schienenlängsrichtung verlaufende Achse im Gelenk bzw. im elastischen Verbindungsglied aufgenommen werden können.

Darüber hinaus lassen sich auch Torsionsmomente auf das Prüfergestänge nicht vermeiden und es ist daher erfindungsgemäß vorgesehen, das Prüfergestänge wenigstens eine Stange mit kreisrundem Querschnitt umfasst, welche Stange in ihrem dichtend in das Prüfergehäuse eintauchenden Bereich an ihrem Umfang wenigstens eine Schaltflanke trägt, welche mit einem Schalterkontakt zusammenwirkt. Durch diese Konfiguration wird die Funktionstüchtigkeit der Endlagenprüfeinrichtung auch bei Torsionsbelastung bzw. bei einer Verwindung des Prüfergestänges und insbesondere der Prüferstange nicht beeinträchtigt, wobei der dichtende Abschluss des Prüfergehäuses in dem Bereich in dem die Prüferstange in das Prüfergehäuse eintaucht, durch die kreisrunde Ausführung in jedem Fall erhalten bleibt. Ebenso gewährleistet die in diesem Bereich angeordnete Schaltflanke, welche mit einem Schalterkontakt zusammenwirkt, dass eine zuverlässige Betätigung des Endlagenschalters nur in der exakten Endlage erfolgt, und zwar unabhängig von äußeren Störeinflüssen.

Gemäß einer bevorzugten Weiterbildung der erfindungsgemäßen Endlagenprüfeinrichtung ist das Prüfergehäuse an einen ortsfesten Teil der Weiche in einer quer zur Schienenlängsrichtung liegenden Vertikalebene schwenkbar angeschlossen. Dadurch, dass nun nicht nur schieneseitig sondern auch an der dem beweglichen Weichenteil abgewandten Seite eine schwenkbare Lagerung um eine in Schienenlängsrichtung verlaufende Achse, d.h. in einer quer zur Schienenlängsrichtung liegenden Vertikalebene vorgesehen ist, können Kippmomente, Vibrationen oder sonstige mechanische Spannungen aufgrund der flexiblen Lagerung noch besser von der Endlagenprüfeinrichtung ferngehalten werden. Das Prüfergehäuse ist hierbei en einen ortsfesten Teil schwenkbar angeschlossen, wobei als ortsfester Teil zumeist die Schwelle bzw. Trogschwelle dient.

Eine weitere Verbesserung ergibt sich dadurch, dass, wie es einer bevorzugten Weiterbildung entspricht, das Prüfergestänge in Schienenlängsrichtung verschieblich mit dem beweglichen Weichenteil verbunden ist. Diese Weiterbildung bezieht sich somit wiederum auf die schienenseitige Befestigung des Prüfergestänges und es wird hierbei dadurch, dass Längsverschiebungen des beweglichen Weichenteiles relativ zum Prüfergestänge zugelassen werden, dem Umstand Rechnung getragen, dass Zungenschienen bzw. bewegliche Herzstücke thermischen Ausdehnungen unterworfen sind. Derartige thermische Ausdehnungen dürfen jedoch nicht an das Prüfergestänge übertragen werden, da dies eine Beeinträchtigung der korrekten Funktionsweise und der exakten Endlagenerkennung durch die Endlagenprüfeinrichtung zur Folge hätte. In konstruktiver Hinsicht ist die Ausbildung hierbei mit Vorteil derart weitergebildet, dass das Prüfergestänge mit einem vertikalen Bolzen verbunden ist, welcher in einem in einer Grundplatte des beweglichen Weichenteils ausgebildeten, sich im wesentlichen in Schienenlängsrichtung erstreckenden Langloch gleitend geführt ist. Das Langloch gibt hierbei die Längsverschieblichkeit des beweglichen Weichenteiles relativ zum Prüfergestänge frei, wobei dadurch, dass die Verbindung des Prüfergestänges mit der Grundplatte, in welchem das Langloch ausgebildet ist, mit Hilfe eines vertikalen Bolzens erfolgt, gleichzeitig eine Schwenkbarkeit des Prüfergestänges um eine normal auf die Schienenebene liegende Achse ermöglicht wird, sodass auch hier eine Nachgiebigkeit gegeben ist.

Die schieneseitig sowie auf Seite des Prüfergehäuses vorgesehene schwenkbare Lagerung bzw. Nachgiebigkeit der Endlagenprüfeinrichtung darf naturgemäß nicht dazu führen, dass Totwege oder Nachgiebigkeiten in Richtung des Umstellhubes, d.h. in Richtung der Längserstreckung der Prüferstange, auftreten, da andernfalls eine exakte Erkennung der Endlage nicht möglich wäre. Die einzelnen Lagerstellen müssen daher derart ausgeführt sein, dass die Umstellbewegung des beweglichen Schienenteiles unmittelbar an das Prüfergestänge weitergegeben wird. In diesem Zusammenhang ist die schienenseitige Anlenkung des Prüfergestänges mit Vorteil derart ausgebildet, dass der Bolzen im Bereich seines in das Langloch eintauchenden Abschnitts eine ballige Kontaktfläche aufweist oder einen Gleitring mit balliger Kontaktfläche trägt. Gemäß einer weiteren bevorzugten Ausbildung ist die Prüferstange hierbei winkelstarr, vorzugsweise in einem Winkel von 90°, unter Zwischenschaltung eines Verbindungsstückes mit dem Bolzen verbunden.

Beim Überfahren einer Weiche kann naturgemäß auch nicht verhindert werden, dass der bewegliche Weichenteil, d.h. die Zungenschiene oder das bewegliche Herzstück, unter Einfluss der rollenden Last auf- bzw. absteigt und es ist die erfindungsgemäße Endlagenprüfeinrichtung daher mit Vorteil derart weitergebildet, dass die Prüferstange bzw. das Verbindungsstück unter Zwischenschaltung von in Richtung der Längsachse des Bolzens wirksamen Federelementen an den Bolzen angreift. Dadurch können auch derartige vertikale Bewegungen des beweglichen Weichenteiles aufgefangen werden, ohne dass es zu übermäßigen mechanischen Belastungen der Prüferstange kommt, welche ein Verkanten oder Verklemmen der Prüferstange im Prüfergehäuse bewirken könnten.

Zur exakten Anpassung der Endlagenprüfeinrichtung an den jeweiligen Umstellhub der Weiche ist die Ausbildung mit Vorteil derart getroffen, dass die Schaltflanke in axialer Richtung der Stange verstellbar angeordnet ist, wobei mit Vorteil die Schaltflanke als Stirnfläche eines auf die Prüferstange aufschraubbaren Rohres ausgebildet ist. Durch Verdrehen des Rohres kann somit die axiale Lage der Schaltflanke verändert werden und eine Anpassung an den jeweiligen Umstellhub vorgenommen werden. Eine Justierung kann aber auch unmittelbar derart erfolgen, dass die wirksame Länge der Prüfstange zur Anpassung an den jeweiligen Verstellhub des beweglichen Weichenteiles veränderbar ist, wobei vorzugsweise die Prüferstange an ihrem dem beweglichen Weichenteil zugewandten Ende ein Außengewinde trägt und in ein Innengewinde eines mit dem beweglichen Weichenteil verbundenen Teils, vorzugsweise des Verbindungsstücks, einschraubbar und in der jeweiligen Einschraublage fixierbar ist.

Um ein Verkanten oder Verklemmen der Prüferstange zu verhindern ist die Einrichtung mit Vorteil derart weitergebildet, dass das Prüfergehäuse ein Führungsrohr umfasst, dessen Länge größer ist als der maximale Verstellhub des beweglichen Weichenteils und in welchem die Prüferstange gleitend geführt ist. Durch die gleitende Führung der Prüferstange in dem Führungsrohr wird eine axiale Führung über einen Weg vorgegeben, welche größer ist, als der maximale Verstellhub des beweglichen Weichenteiles, sodass sich die am Prüfergestänge ausgebildete Schaltflanke, welche mit einem Schalterkontakt zusammen wirkt, unabhängig von der jeweiligen Stellung des beweglichen Weichenteiles innerhalb des Führungsrohres befindet. Dadurch wird erreicht, dass der empfindliche Bereich des Endlagenschalters von Verschmutzungen frei gehalten wird, sodass das exakte Zusammenwirken mit dem Schalter nicht beeinträchtig wird. Der Schalter ist hierbei derart weitergebildet, dass er einen federbelasteten Stößel umfasst, welcher bei korrekter Endstellung des beweglichen Weichenteils in die durch die Schaltflanke definierte Nut einrastet. Durch diese Ausbildung rastet der federbelastete Stößel ausschließlich in der korrekten Endlage und nur in dieser in die durch die Schaltflanke definierte Nut ein, um den Schaltvorgang am zwangsöffnenden Endlagenschalter auszulösen und die korrekte Endlage des beweglichen Weichenteiles an eine entfernte Überwachungsstation zu melden. Gemeinsam mit der Anpassung der Länge der Prüferstange bzw. der axialen Lage der Schaltflanke an den jeweiligen Umstellhub kann somit die Schaltflanke exakt in die für das Zusammenwirken mit dem Schnappschalter erforderliche Position gebracht werden. In jeder anderen nicht korrekten Endlage des überwachten Teiles, gleichgültig wie geringfügig sich die Prüfstange von dieser Endlage entfernt, wird der Stößel durch die Prüferstange zwangsbetätigt und damit auch der Schalter zwangsgeöffnet, sodass das Erreichen der korrekten Endlage nicht signalisiert wird.

Insgesamt kann die Endlagenprüfeinrichtung äußerst kompakt aufgebaut werden, wobei eine besonders geschützte Anordnung erreicht wird, wenn, wie es einer bevorzugten Ausbildung entspricht, das Prüfergestänge und das Prüfergehäuse in einer Trogschwelle oder in einem ortsfesten Weichenteil untergebracht sind.

Die Erfindung wird nachfolgend anhand eines in der Zeichnung schematisch dargestellten Ausführungsbeispieles näher erläutert. In dieser zeigt Fig.1 einen Vertikalschnitt durch eine Weiche mit einem beweglichen Herzstück und der in der Trogschwelle angeordneten Endlagenprüfeinrichtung, Fig.2 eine Draufsicht auf die Weiche gemäß Fig.1, Fig.3 eine Detailansicht der schienenseitigen Anlenkung der Prüferstange, Fig.4 eine Detailansicht des Prüfergehäuses und Fig. 5 eine Detailansicht einer abgewandelten Ausbildung des Prüfergehäuses gemäß Fig. 4.

In Fig.1 ist ein Vertikalschnitt durch eine Weiche dargestellt, wobei mit 1 und 2 die Flügelschienen und mit 3 die bewegliche Herzspitze dargestellt ist, welche mit vollen Linien in der Anlage an die Flügelschiene 1 und mit strichlierten Linien in Anlage an die Flügelschiene 2 angedeutet ist. Das bewegliche Herzstück 3 ist mit einer Grundplatte 4 verbunden, welche auf dem Gleitstuhl einer Trogschwelle 5 gelagert ist. Zur Umstellung des beweglichen Herzstückes 3 zwischen den beiden Anlagepositionen bzw. Endpositionen ist eine Umstellvorrichtung 6 vorgesehen, welche über ein nicht näher dargestelltes Kupplungsglied 7 mit der Grundplatte 4 verbunden ist. Als von der Umstellvorrichtung getrennte Einrichtung ist nun die Endlagenprüfeinrichtung vorgesehen, welche eine Prüferstange 8 umfasst, welche über ein Zwischenstück 9 und einen Bolzen 10 an die Grundplatte 4 angelenkt ist. Die Prüferstange 8 taucht in ein Führungsrohr 11 ein, welches einen Teil des Prüfergehäuses 12 ausbildet. Im Prüfergehäuse 12 ist, wie nachfolgend noch näher erläutert werden wird, ein Schaltkontakt zur Erkennung der korrekten Endlage des Prüfergestänges angeordnet, wobei der Schalterkontakt mit einer auf der Prüferstange 8 ausgebildeten Schaltflanke 13 zusammenwirkt. Das bewegliche Herzstück 3 ist hierbei mit für jede Endlage gesonderten Endlagenprüfeinrichtungen verbunden, wobei die in der Zeichnung rechts dargestellte Endlagenprüfeinrichtung der Überprüfung der Anlage des beweglichen Herzstückes 3 an die Flügelschiene 1 und die in der Zeichnung links dargestellte Endlagenprüfeinrichtung der Überwachung der Anlage an die Flügelschiene 2 dient.

In Fig.2 ist nun eine Draufsicht auf die erfindungsgemäße Endlagenprüfeinrichtung vergrößert dargestellt, wobei der Übersichtigkeit halber nicht für das Verständnis der Erfindung notwendige und nicht zur Endlagenprüfeinrichtung gehörende Teile teilweise weggelassen wurden. Mit 3 ist wiederum das bewegliche Herzstück dargestellt, welches an der Grundplatte 4 festgelegt ist. In der Draufsicht ist nur ersichtlich, dass die Grundplatte 4 mit einem Langloch 14 ausgebildet ist, in welchem der Bolzen 10 in Richtung des Doppelpfeils 15 längs verschieblich geführt ist. Die Prüferstange 8 taucht wiederum in das Führungsrohr 11 ein, welches Teil des Prüfergehäuses 12 ist. Das Prüfergehäuse 12 nimmt einen Endlagenschalter 16 auf, welcher bei Erreichen der korrekten Endlage in die durch die Schaltflanke 13 definierte Nut einrasten und ein entsprechendes Signal an eine entfernte Überwachungsstation senden kann. Das Prüfergehäuse 12 ist mittels eines Bolzens 17 mit einem ortsfesten Teil der Trogschwelle 5, nämlich dem Gabelteil 18, gelenkig verbunden, sodass eine Schwenkbarkeit des Prüfergehäuses um die Achse 19 gewährleistet ist. Der Gabelteil 18 dient im Übrigen auch der ortsfesten Anlenkung des Weichenantriebes 6.

In Fig.3 ist nun die schienenseitige Anlenkung der Prüferstange 8 vergrößert dargestellt. Wie bereits erwähnt taucht der Bolzen 10 in das Langloch 14 der Grundplatte 4 ein, wobei nun ersichtlich ist, dass der Bolzen 10 ballige Kontaktflächen 20 trägt, welche eine Schwenkbarkeit des Bolzens relativ zur Grundplatte 4 um die im wesentlichen in Schienenlängsrichtung verlaufenden Achsen 21 erlauben. Der Bolzen 10 ist mittels eines Gegenstückes 22 gesichert, wobei der Bolzen 10 unter Zwischenschaltung von Federelementen bzw. Dichtungen 23 mit einem Sicherungsstift 24 zusammenwirkt, sodass eine Relativverschiebung in vertikaler Richtung entsprechend dem Doppelpfeil 25 zugelassen wird. Über das Zwischenstück 9 erfolgt nun die Verbindung mit der Prüferstange 8, wobei die Prüferstange 8 mit einem Gewinde 26 versehen ist, sodass durch Verdrehen der Prüferstange die jeweils wirksame Länge der Prüferstange dem Umstellhub des beweglichen Weichenteiles angepasst werden kann. Zur Sicherung der eingestellten Lage der Prüferstange dient die Kontermutter 27. Die Anpassung an den Umstellhub kann auch durch die in Fig. 5 dargestellte Ausbildung ermöglicht werden, wobei in diesem Fall die Prüferstange 8 starr mit dem Verbindungsstück 9 verbunden sein kann.

In Fig.4 ist das Prüfergehäuse nun vergrößert dargestellt und es ist ersichtlich, dass die Prüferstange 8 dichtend in das Führungsrohr 11 eintaucht, wobei Dichtungen 28 vorgesehen sind. Im Prüfergehäuse 12 ist der Schnappschalter 16 angeordnet, welcher mit einem federbelasteten Stößel 29 ausgestattet ist. Der federbelastete Stößel 29 kann in die durch die Schaltflanke 13 definierte Nut eintauchen und nur in diesem Fall kann der Schnappschalter 16 das Erreichen der korrekten Endlage signalisieren. In jedem anderen Fall wird aufgrund der Zwangsöffnung des Schalters kein Schaltsignal generiert. Eine Feinjustierung des Schalters erfolgt mit Hilfe der Einstellschraube 30, wobei der Kabelanschluss mit 31 bezeichnet ist. Zur besseren Überprüfbarkeit des Schalters von Außen ist das Prüfergehäuse 12 mit einem durchsichtigen Deckel 32 ausgebildet, sodass eine zusätzliche Kontrolle vor Ort ermöglicht wird.

In Fig. 5 ist nun eine abgewandelte Ausbildung des in das Prüfergehäuse 12 eintauchenden Teils des Prüfergestänges dargestellt. Auf einen mit einem Gewinde versehenen Abschnitt 33 der Prüferstange 8 ist ein Rohr 32 aufgeschraubt, welches an seiner Stirnseite die Schaltflanke 13 trägt, sodass durch Verdrehen des Rohres 32 mit Hilfe des Vierkantteils 34 eine axiale Einstellung der Position der Schaltflanke 13 und damit eine Anpassung an unterschiedliche Umstellhübe erfolgen kann. Die Kontermutter 35 dient der Fixierung und Sicherung der jeweils eingestellten Lage.

## Patentansprüche

1. Endlagenprüfeinrichtung für bewegliche Weichenteile mit einem Prüfergestänge und einem Prüfergehäuse, in welches das Prüfergestänge eingeführt ist und in welchem wenigstens ein Detektor zur Erfassung einer Endlage des Prüfergestänges angeordnet ist, **dadurch gekennzeichnet, dass** das Prüfergestänge an den beweglichen Weichenteil (3) in einer quer zur Schienenlängsrichtung liegenden Vertikalebene schwenkbar angeschlossen ist und dass das Prüfergestänge wenigstens eine Stange (8) mit kreisrundem Querschnitt umfasst, welche Stange (8) in ihrem dichtend in das Prüfergehäuse (12) eintauchenden Bereich an ihrem Umfang wenigstens eine Schaltflanke (13) trägt, welche mit einem Schalterkontakt (16) zusammenwirkt.

2. Endlagenprüfeinrichtung nach Anspruch 1, **dadurch gekennzeichnet, dass** das Prüfergehäuse (12) an einen ortsfesten Teil der Weiche in einer quer zur Schienenlängsrichtung liegenden Vertikalebene schwenkbar angeschlossen ist.

3. Endlagenprüfeinrichtung nach Anspruch 1 oder 2, **dadurch gekennzeichnet, dass** die schwenkbare Lagerung unter Verwendung elastischer Verbindungsglieder und/oder balliger Lager vorgenommen ist.

4. Endlagenprüfeinrichtung nach Anspruch 1, 2 oder 3, **dadurch gekennzeichnet, dass** das Prüfergestänge in Schienenlängsrichtung verschieblich mit dem beweglichen Weichenteil (3) verbunden ist.

5. Endlagenprüfeinrichtung nach einem der Ansprüche 1 bis 4, **dadurch gekennzeichnet, dass** das Prüfergestänge mit einem vertikalen Bolzen (10) verbunden ist, welcher in einem in einer Grundplatte (4) des beweglichen Weichenteils (3) ausgebildeten, sich im wesentlichen in Schienenlängsrichtung (15) erstreckenden Langloch (14) gleitend geführt ist.

6. Endlagenprüfeinrichtung nach einem der Ansprüche 1 bis 5, **dadurch gekennzeichnet, dass** der Bolzen (10) im Bereich seines in das Langloch (14) eintauchenden Abschnitts eine ballige Kontaktfläche (20) aufweist oder einen Gleitring mit balliger Kontaktfläche trägt.

7. Endlagenprüfeinrichtung nach einem der Ansprüche 1 bis 6, **dadurch gekennzeichnet, dass** die Prüferstange (8) winkelstarr, vorzugsweise in einem Winkel von 90°, unter Zwischenschaltung eines Verbindungsstücks (9) mit dem Bolzen (10) verbunden ist.

8. Endlagenprüfeinrichtung nach einem der Ansprüche 1 bis 7, **dadurch gekennzeichnet, dass** die Prüferstange (8) bzw. das Verbindungsstück (9) unter Zwischenschaltung von in Richtung der Längsachse (25) des Bolzens (10) wirksamen Federelementen (23) an dem Bolzen (10) angreift.

9. Endlagenprüfeinrichtung nach einem der Ansprüche 1 bis 8, **dadurch gekennzeichnet, dass** die Schaltflanke (13) in axialer Richtung der Stange (8) verstellbar angeordnet ist.

10. Endlagenprüfeinrichtung nach Anspruch 9, **dadurch gekennzeichnet, dass** die Schaltflanke (13) als Stirnfläche eines auf die Prüferstange (8) aufschraubbaren Rohres (32) ausgebildet ist.

11. Endlagenprüfeinrichtung nach einem der Ansprüche 1 bis 10, **dadurch gekennzeichnet, dass** die wirksame Länge der Prüferstange (8) zur Anpassung an den jeweiligen Verstellhub des beweglichen Weichenteils (3) veränderbar ist.

12. Endlagenprüfeinrichtung nach einem der Ansprüche 1 bis 11, **dadurch gekennzeichnet, dass** die Prüferstange (8) an ihrem dem beweglichen Weichenteil (3) zugewandten Ende ein Außengewinde (26) trägt und in ein Innengewinde eines mit dem beweglichen Weichenteil (3) verbundenen Teils, vorzugsweise des Verbindungsstücks (9), einschraubbar und in der jeweiligen Einschraublage fixierbar ist.

13. Endlagenprüfeinrichtung nach einem der Ansprüche 1 bis 12, **dadurch gekennzeichnet, dass** das Prüfergestänge und das Prüfergehäuse (12) in einer Trogschwelle (5) oder in einem ortsfesten Weichenteil untergebracht sind.

14. Endlagenprüfeinrichtung nach einem der Ansprüche 1 bis 13, **dadurch gekennzeichnet, dass** das Prüfergehäuse (12) ein Führungsrohr (11) umfasst, dessen Länge größer ist als der maximale Verstellhub des beweglichen Weichenteils (3) und in welchem die Prüferstange (8) gleitend geführt ist.

15. Endlagenprüfeinrichtung nach einem der Ansprüche 1 bis 14, **dadurch gekennzeichnet, dass** der Schalter (16) einen federbelasteten Stößel (29) umfasst, welcher bei korrekter Endstellung des beweglichen Weichenteils (3) in die durch die Schaltflanke (13) definierte Nut einrastet.

## Claims

1. An end position detector for movable switch parts, comprising a rod assembly and a housing, into which the rod assembly penetrates and in which at least one sensor for sensing an end position of the rod assembly is arranged, **characterized in that** the rod assembly is connected to the movable switch part (3) such that it can be pivoted in a vertical plane that lies transverse to the longitudinal direction of the rails, and **in that** the rod assembly comprises at least one rod (8) of circular cross section, wherein said rod (8) in its region that penetrates into the housing (12) in a sealed fashion carries on its periphery at least one switching flank (13) that cooperates with a switch contact (16).

2. End position detector according to Claim 1, **characterized in that** the housing (12) is connected to a stationary part of the switch such that it can be pivoted in a vertical plane that lies transverse to the longitudinal direction of the rails.

3. End position detector according to Claim 1 or 2, **characterized in that** the pivot support is achieved by utilizing elastic connecting elements and/or spherical bearings.

4. End position detector according to Claim 1, 2 or 3, **characterized in that** the rod assembly is connected to the movable switch part (3) such that it can be displaced in the longitudinal direction of the rails.

5. End position detector according to one of Claims 1 to 4, **characterized in that** the rod assembly is connected to a vertical bolt (10) that is guided in a sliding fashion in an oblong hole (14) that essentially extends in the longitudinal direction (15) of the rails and is arranged in a base plate (4) of the movable switch part (3).

6. End position detector according to one of Claims 1 to 5, **characterized in that** the bolt (10) has a spherical contact surface (20) or carries a sliding ring with spherical contact surface in the region of its section that penetrates into the oblong hole (14).

7. End position detector according to one of Claims 1 to 6, **characterized in that** the rod (8) is connected to the bolt (10) in an angularly rigid fashion, preferably at an angle of 90º, via a connecting element (9).

8. End position detector according to one of Claims 1 to 7, **characterized in that** the rod (8) or the connecting element (9) engages on the bolt (10) via spring elements (23) that act in the direction of the longitudinal axis (25) of the bolt (10).

9. End position detector according to one of Claims 1 to 8, **characterized in that** the switching flank (13) can be adjusted in the axial direction of the rod (8).

10. End position detector according to Claim 9, **characterized in that** the switching flank (13) is realized in the form of the end face of a tube (32) that can be screwed on the rod (8).

11. End position detector according to one of Claims 1 to 10, **characterized in that** the effective length of the rod (8) can be varied and adapted to the respective travel stroke of the movable switch part (3).

12. End position detector according to one of Claims 1 to 11, **characterized in that** the rod (8) is provided with an outside thread (26) on its end that faces the movable switch part (3), wherein the rod can be screwed into an inside thread of a part that is connected to the movable switch part (3), preferably the connecting element (9), and fixed in the respective position.

13. End position detector according to one of Claims 1 to 12, **characterized in that** the rod assembly and the housing (12) are accommodated in a trough-like sleeper (5) or in a stationary switch part.

14. End position detector according to one of Claims 1 to 13, **characterized in that** the housing (12) comprises a guide tube (11), the length of which is greater than the maximum travel stroke of the movable switch part (3), wherein the rod (8) is guided in said guide tube in a sliding fashion.

15. End position detector according to one of Claims 1 to 14, **characterized in that** the switch (16) comprises a spring-loaded plunger (29) that engages into the groove defined by the switching flank (13) in the correct end position of the movable switch part (3).

## Revendications

1. Dispositif de contrôle de la position de fin de course de parties d'aiguillage mobiles, avec une tringle de contrôle et un boîtier de contrôle dans lequel la tringle de contrôle est introduite et dans lequel est disposé au moins un détecteur destiné à détecter une position de fin de course de la tringle de contrôle, **caractérisé en ce que** la tringle de contrôle est raccordée à la partie d'aiguillage mobile (3) de manière à pivoter dans un plan vertical perpendiculaire au sens longitudinal du rail et **en ce que** la tringle de contrôle comprend au moins une tige (8) de section circulaire, laquelle tige (8) porte sur sa circonférence, dans sa partie pénétrant de façon étanche dans le boîtier de contrôle (12), au moins un flanc de commutation (13) qui coopère avec un contact de commutateur (16).

2. Dispositif de contrôle de la position de fin de course selon la revendication 1, **caractérisé en ce que** le boîtier de contrôle (12) est raccordé de manière pivotante dans un plan vertical perpendiculaire au sens longitudinal du rail sur une partie stationnaire de l'aiguillage.

3. Dispositif de contrôle de la position de fin de course selon la revendication 1 ou 2, **caractérisé en ce que** le support pivotant est réalisé un utilisant des éléments de liaison élastiques et/ou des paliers sphériques.

4. Dispositif de contrôle de la position de fin de course selon la revendication 1, 2 ou 3, **caractérisé en ce que** la tringle de contrôle est reliée avec la partie d'aiguillage mobile (3) de manière mobile dans le sens longitudinal du rail.

5. Dispositif de contrôle de la position de fin de course selon l'une des revendications 1 à 4, **caractérisé en ce que** la tringle de contrôle est reliée à un goujon vertical (10), qui est guidé de façon coulissante dans un trou allongé (14) formé dans une plaque de base (4) de la partie d'aiguillage mobile (3) et s'étendant sensiblement dans le sens longitudinal du rail (15).

6. Dispositif de contrôle de la position de fin de course selon l'une des revendications 1 à 5, **caractérisé en ce que** le goujon (10) possède dans sa partie pénétrant dans le trou allongé (14) une surface de contact sphérique (20) ou une bague coulissante à surface de contact sphérique.

7. Dispositif de contrôle de la position de fin de course selon l'une des revendications 1 à 6, **caractérisé en ce que** la tige de contrôle (8) est reliée selon un angle fixe, de préférence de 90°, avec le goujon (10) en intercalant un élément de liaison (9).

8. Dispositif de contrôle de la position de fin de course selon l'une des revendications 1 à 7, **caractérisé en ce que** la tige de contrôle (8) ou l'élément de liaison (9) se met en prise sur le goujon (10) en intercalant des éléments élastiques (23) agissant dans le sens de l'axe longitudinal (25) du goujon (10).

9. Dispositif de contrôle de la position de fin de course selon l'une des revendications 1 à 8, **caractérisé en ce que** le flanc de commutation (13) est disposé de manière mobile dans le sens axial de la tige (8).

10. Dispositif de contrôle de la position de fin de course selon la revendication 9, **caractérisé en ce que** le flanc de commutation (13) est conformé comme une face d'un tube (32) pouvant être vissé sur la tige de contrôle (8).

11. Dispositif de contrôle de la position de fin de course selon l'une des revendications 1 à 10, **caractérisé en ce que** la longueur active de la tige de contrôle (8) peut être modifiée afin de l'adapter à la course de réglage de la partie d'aiguillage mobile (3).

12. Dispositif de contrôle de la position de fin de course selon l'une des revendications 1 à 11, **caractérisé en ce que** la tige de contrôle (8) porte un filetage extérieur (26) à son extrémité orientée vers la partie d'aiguille mobile (3) et peut être vissée dans un filetage intérieur d'une partie, de préférence de l'élément de liaison (9), reliée à la partie d'aiguillage mobile (3), et peut être fixée dans la position de vissage correspondante.

13. Dispositif de contrôle de la position de fin de course selon l'une des revendications 1 à 12, **caractérisé en ce que** la tringle de contrôle et le boîtier de contrôle (12) sont logés dans une traverse en auge (5) ou dans une partie d'aiguillage stationnaire.

14. Dispositif de contrôle de la position de fin de course selon l'une des revendications 1 à 13, **caractérisé en ce que** le boîtier de contrôle (12) comprend un tube du guidage (11) dont la longueur est plus grande que la course de déplacement maximale de la partie d'aiguillage mobile (3) et dans lequel la tige de contrôle (8) est guidée de façon coulissante.

15. Dispositif de contrôle de la position de fin de course selon l'une des revendications 1 à 14, **caractérisé en ce que** le commutateur (16) possède un poussoir (29) contraint par ressort qui s'engage, lorsque la partie d'aiguille mobile (3) se trouve dans la position de fin de course correcte, dans la gorge définie par le flanc de commutation (13).
